# EUROPÄISCHE PATENTSCHRIFT

(11) **EP 0 393 015 B1**
(45) Veröffentlichungstag und Bekanntmachung des Hinweises auf die Patenterteilung: **10.08.1994**
(21) Anmeldenummer: 90890101.0
(22) Anmeldetag: 05.04.1990
(51) Int. Cl.: B63B 35/38

(54) **Schwimmelement**
Floating element
Elément de flottaison

(30) Priorität: 14.04.1989 AT 886/89; 20.09.1989 AT 2192/89
(43) Veröffentlichungstag der Anmeldung: 17.10.1990
(73) Patentinhaber: PAVERA Patent-Verwertungs-Anstalt, FL-9490 Vaduz (LI)
(72) Erfinder: Stranzinger, Hermann, A-5322 Hof bei Salzburg (AT)
(74) Vertreter: Hübscher, Gerhard, Dipl.-Ing.

(56) Entgegenhaltungen:
- EP-A- 0 015 352
- CA-A- 948 933
- FR-A- 925 908
- FR-A- 2 341 481
- US-A- 1 908 714
- PATENT ABSTRACTS OF JAPAN, Band 8, Nr. 64 (M-285)[1501], 27. März 1984; & JP-A-58 214 490 (ORIENTARU CONCRETE K.K.) 13-12-1983

## Beschreibung

Die Erfindung bezieht sich auf ein Schwimmelement aus einem im wesentlichen prismatischen Kunststoff-Hohlkörper, der an den Seitenwänden, vorzugsweise in den Seitenkantenbereichen Verbindungsteile zum Zusammensetzen mit anderen gleichen Schwimmelementen aufweist.

Solche beispielsweise aus den AT-Psen 312 039 und 325 094 bekannten Schwimmelemente lassen sich zu schwimmenden Plattformen, Boots- und Landungsstegen, aber auch zu Arbeitsbühnen, Transportflößen, Brücken, Öl- und Schmutzsperren u. dgl. zusammensetzen und haben sich auf Grund ihres vielfältigen Einsatz- und Anwendungsbereiches auch bereits bestens bewährt. Bisher bestehen allerdings die Schwimmelemente aus geschlossenen Hohlkörpern, deren Herstellung verhältnismäßig aufwendig ist und die vor allem wegen ihrer geringen Eintauchtiefe etwas unruhig schwimmen und bei Belastung, bei Wellengang u. dgl. recht stark zum Schwanken neigen.

Gemäß der US-PS 3 861 340 wurden auch schon quaderförmige Schwimmkörper vorgeschlagen, die aus einem Schaumstoffkern und einer Schutzhülle aus Glasfasermaterial bestehen. Diese Schwimmkörper sind wegen ihrer Instabilität im Wasser aber nicht als Einzelelemente einsetzbar, sondern nur in Form eines Rahmens, auf dem dann mit Hilfe von Planken eine Plattform aufgebaut wird. Die Schwimmkörper sind außerdem recht unhandlich und müssen von vornherein auf ihren Bestimmungszweck angepaßt werden, was ihren Fertigungsaufwand erhöht und den Anwendungsbereich einschränkt.

Wie aus der US-PS 3 276 209 hervorgeht, gibt es weiters Schwimmelemente aus Beton mit nach unten offenen Schwimmzellen, die über ein Druckluftsystem, das für jede Zelle ein abwärts ragendes Zuluftrohr und ein Entlüftungsventil in der Decke umfaßt, druckbelüftet werden. Es handelt sich also um sehr aufwendige, schwere Konstruktionen, die sich nur für Großbauwerke, wie Wellenbrecher, eignen und bei denen im Gegensatz zu Kunststoff-Hohlkörpern nicht der zu geringen, sondern der zu großen Eintauchtiefe begegnet werden muß.

Darüber hinaus ist der EP-A-0015 352 eine Industrieplattform zu entnehmen, die aus einer schwimmenden Stahlkonstruktion mit aus Stegwänden gebildeten, nach unten offenen Auftriebskammern besteht. In die Kammern vorragende Rohrstutzen ermöglichen eine Entlüftung und damit eine Einstellung des jeweiligen Wasserstandes in den Kammern, um die Auftriebswirkung an die unterschiedlichen Belastungen anpassen zu können. Es liegt ein Großbauwerk vor, das praktisch keinen Vergleich mit kleinen gattungsgemäßen Kunststoff-Schwimmelementen zuläßt.

Der Erfindung liegt daher die Aufgabe zugrunde, ein Schwimmelement der eingangs geschilderten Art zu schaffen, das bei aufwandsarmer Herstellung, leichtem Gewicht und geschickter Handhabung das Zusammensetzen einer besonders stabilen, ruhig und sicher am Wasser liegenden Plattform od. dgl. gewährleistet.

Die Erfindung löst diese Aufgabe dadurch, daß der Kunststoff-Hohlkörper in an sich bekannter Weise eine offene Unterseite besitzt und in den Wänden wenigstens ein mit Abstand von der Unterseite angeordnetes Luftloch vorgesehen ist. Die offene Unterseite erlaubt das Eindringen des Wassers in den Hohlraum des Schwimmelementes bis zu einer durch die Anordnung des Luftloches bestimmten Tiefe, so daß das in den Hohlkörper eingedrungene Wasser für die stabile, schwankungsarme Schwimmlage des Schwimmelementes sorgt. Dabei ist der unten offene Hohlkörper rationell, beispielsweise durch ein Spritzverfahren herstellbar und die fehlende Unterseite hilft Material und Gewicht einzusparen. Wird das Luftloch verhältnismäßig klein bemessen, beispielsweise mit 1 oder 2 mm Durchmesser, sinkt das Element zwar nur im Maße der möglichen Luftentweichung langsam ein, doch kann der verbleibende Hohlraum bei Wellengang und einem Freigeben des Luftloches auch nur langsam belüftet werden, was eine vom Wellengang weitgehend unbeeinträchtigte ruhige Lage gewährleistet. Starke Schwankungen oder gar ein unerwünschtes Abheben der Elemente vom Wasser ist praktisch unmöglich und die Schwimmstabilität läßt sich durch Wahl des Lochabstandes von der Unterseite und auch durch die Wahl der Lochdimension an die unterschiedlichen Gegebenheiten problemlos anpassen.

Ist der Hohlkörper erfindungsgemäß durch zumindest eine Trennwand in nach unten offene Kammern unterteilt und jede Kammer mit einem Luftloch versehen, ergibt sich auf rationelle Weise eine weitere Stabilisierung der Schwimmlage, da die Wasserpolster in den einezlnen Kammern gegenseitigen Niveauunterschieden entgegenwirken und dadurch Kippbewegungen des Schwimmelementes beträchtlich erschweren, wobei zweckmäßigerweise durch zwei sich kreuzende Trennwände vier Kammern vorbereitet werden, die jeweils in einer ihrer Außenwände das Luftloch aufweisen. Sind auch innenliegende, nur von Trennwänden begrenzte Kammern vorgesehen, sind diese Kammern durch ihre Luftlöcher mit den benachbarten Kammern verbunden oder sie können auch durch die Oberseite belüftet sein, wodurch aber auf ihren Beitrag als Auftriebskammer verzichtet wird.

Weist wenigstens eine Wand eine Höhenmeßskala zum nachträglichen Setzen der Luftlöcher auf, kann das Bohren der Luftlöcher an Ort und Stelle des Einsatzbereiches entsprechend den jeweiligen Gegebenheiten erleichtert werden, wobei die Meßskala vor allem bei mehreren Luftlöchern das Einhalten der gewählten Abstände von der Unterseite vereinfacht und nach dem Einsatz der Schwimmelemente zum Ablesen der Eintauchtiefe herangezogen werden kann.

Nach einer anderen Ausgestaltung der Erfindung besitzt der Kunststoff-Hohlkörper eine offene Unterseite und ist durch zumindest eine Trennwand in nach unten offene Kammern unterteilt, nimmt jede Kammer einen der Höhe nach verlaufenden, an der Deckwand des Hohlkörpers angesetzten Luftkanal auf, welcher durch ein Luftloch in der Deckwand luftzugängliche Luftkanal aus einer durch Stegwänden in einem Eckbereich vertikaler Wandinnenkanten abgegrenzten Eckkammer besteht und mit Abstand oberhalb der Unterseite eine Eintrittsöffnung bildet. Bei diesen Hohlkörpern wird die Eintauchtiefe nicht mehr durch die Höhenlage der Luftlöcher bestimmt, sondern durch die Lage der Eintrittsöffnung in die Luftkanäle, die selbst über die Luftlöcher ständig mit der Außenluft in Verbindung stehen. Es kommt zu einer gleichmäßigen Entlüftung des Hohlkörpers und einem gleichmäßigen Einsinken der Schwimmelemente, bis das im Inneren der Hohlkörper hochsteigende Wasser die Eintrittsöffnungen der Luftkanäle verschließt, wobei die oben liegenden Luftlöcher auch durch benachbarte Schwimmelemente od. dgl. nicht verlegt oder gar verschlossen werden können, was die Entlüftung beeinträchtigen würde. Da sich auftretende Schwankungen und Wellenbewegungen im Inneren des Hohlkörpers im Bereich der Eintrittsöffnungen im Vergleich zur Außenseite nur gedämpft und gemildert bemerkbar machen, ist ein Freilegen der Eintrittsöffnungen nicht mehr zu befürchten und das Schwimmelement liegt mit sicherer, gleichbleibender Eindringtiefe im Wasser. Trotz der Luftkanäle bleibt die Herstellung der Hohlkörper einfach, da die die Kanäle bildenden Eckkammern im Zuge der Hohlkörperfertigung beispielsweise im Spritzgußverfahren praktisch ohne Mehraufwand mitgefertigt werden können, wobei die Stegwände der Luftkanäle eine zusätzliche Versteifung des Hohlkörpers bzw. der Trennwände mit sich bringen.

Aus optischen und herstellungstechnischen Gründen sind die Schwimmelemente an der Oberseite meist bombiert und in den Oberkantenbereichen abgerundet und es ist auch möglich, zur Erhöhung der Plattform od. dgl. die Schwimmelemente aufeinanderzusetzen. Weisen dabei die unterseitigen Stirnflächen der Seiten- und Trennwände sowie der gegebenenfalls vorhandenen Versteifungsrippen eine an die Abrundungen der Oberseite angepaßte Form auf, kommt es beim Aufeinandersetzen der Elemente zu einem gegenseitigen Zentrieren und lagesicheren Positionieren der Elemente.

Üblicherweise dienen gegeneinander höhenversetzte Laschen als Verbindungsteile, so daß beim Zusammensetzen der Elemente die Laschen der benachbarten Elemente einander übergreifen und mittels eines gemeinsamen Verriegelungsbolzens od. dgl. zu einem Verbindungsknoten vereint werden können. An den freibleibenden Seitenwänden einer zusammengesetzten Plattform od. dgl. sind jeweils nur zwei Laschen der benachbarten Elemente vorhanden, so daß hier eine ordnungsgemäße Knotenausbildung fehlt. Ist nun nach einer besonders vorteilhaften Ausgestaltung der Erfindung ein Fender, der aus einem längsgeschlitzten, zu Befestigungsflanschen auswärts abgewinkelte Schlitzränder bildenden Kunststoffrohr besteht, an den nebeneinanderliegenden freien Seitenwänden wenigstens zweier zusammengesetzter Schwimmelemente horizontal auf die Laschen aufsteckbar und unter Zwischenlage von in der Dicke an die Laschenstärke angepaßten Beilagscheiben festschraubbar, lassen sich durch diesen Fender die Laschen der freien Plattformseiten einwandfrei wie in üblichen Verbindungsknoten zusammenspannen, so daß auch im Randbereich der Plattform eine gleichbleibend feste Schwimmelementenverbindung entsteht. Darüber hinaus wird durch den Fender gleichzeitig der gewünschte Anfahrschutz für Boote od.dgl. erreicht, wobei die Fender zusätzlich durch ihre Rohrform einen Versorgungskanal schaffen, durch den Wasser- oder Stromkabel verlegt werden aber auch die Luftleitungen zur Be- und Entlüftung der Kammern verlaufen können.

Besitzt das Kunststoffrohr des Fenders im Mantelbereich eine dünnere Wandstärke als im Flanschbereich, kommt es auf einfache Weise zur erforderlichen Elastizität des Fenders, der dadurch die Wucht anfahrender Boote od. dgl. mildern kann, und zur erforderlichen Festigkeit der Befestigungsflansche,die das Zusammenhalten der Laschen und Verbinden der Schwimmelemente erlaubt.

In der Zeichnung ist der Erfindungsgegenstand schematisch veranschaulicht, und zwar zeigen
- Fig. 1 und 2: ein erfindungsgemäßes Schwimmelement in Draufsicht bzw. im Vertikalschnitt nach der Linie II-II der Fig. 1,
- Fig. 3: eine aus diesen Schwimmelementen zusammengesetzte Schwimmplattform in Draufsicht kleineren Maßstabes,
- Fig. 4: einen Schnitt nach der Linie IV-IV der Fig. 3 größeren Maßstabes,
- Fig. 5: einen an der Plattform befestigten Fender im Querschnitt ebenfalls größeren Maßstabes und
- Fig. 6 und 7: ein weiteres Ausfuhrungsbeispiel eines erfindungsgemäßen Schwimmelementes in Draufsicht bzw. im Vertikalschnitt.

Das dargestellte Schwimmelement 1 besteht aus einem im wesentlichen prismatischen Hohlkörper 2, der als Kunststoffspritzteil mit offener Unterseite 3 und den Seitenwänden 4 sowie der Oberseite 5 entlang verlaufenden Versteifungsrippen 6 und zwei sich kreuzenden Trennwänden 7 hergestellt ist. Die Trennwände 7 unterteilen den Hohlkörper 2 in vier nach unten offene Kammern 8, wobei gemäß dem Ausfuhrungsbeispiel nach Fig. 1 und 2 die Seitenwände 4 für jede der Kammern ein kleines Luftloch 9 aufweisen, welche Luftlöcher 9 mit gleichem Abstand von der Unterseite 3 angeordnet sind. Eine Höhenmeßskala 10 an den Seiten- oder Trennwänden erlaubt dabei nicht nur ein einfaches nachträgliches Setzen der Luftlöcher 9, sondern auch ein Ablesen der Eintauchtiefe des Schwimmelementes 1. Wie im Ausführungsbeispiel nach Fig. 6 und 7 angedeutet, kann für jede Kammer 8 auch in der Deckwand 5 ein Luftloch 9 vorgesehen sein, welche Luftlöcher 9 in im Inneren des Hohlkörpers 2 an der Deckwand 5 angesetzte Luftkanäle 11 führen. Diese Luftkanäle sind im Kreuzungsbereich der Trennwände 7 angeordnet und entstehen durch die Trennwände 7 zu Eckkammern abgrenzende Stegwände 12. Die Luftkanäle 11 erstrecken sich abwärts nur bis zu einem bestimmten Abstand oberhalb der Unter seite 3, wo sie Eintrittsöffnungen 13 bilden.

Diese unten offenen Schwimmelemente 1 tauchen im Wasser bis zu einer durch die Lage der seitlichen Luftlöcher 9 oder der Eintrittsöffnungen 13 bestimmten Tiefe ein, in der der Wasserspiegel die Luftlöcher 9 oder die Luftkanäle 11 verschließt und der komprimierte Luftpolster in den oberen Kammerbereichen die erforderlichen Auftriebskräfte bewirkt. Das in die Kammern 8 eindringende Wasser gewährleistet eine ruhige, sichere Schwimmlage des Schwimmelementes 1 und die Aufteilung in Kammern sorgt für ein weitgehend kipp- und schwankungsfreies Schwimmen. Die innenliegenden Luftkanäle 11, die über die Luftlöcher 9 in Außenluftverbindung stehen, verhindern hier auch bei stärkeren Schwankbewegungen eine weitere Entlüftung der Kammern und damit ein ungewolltes Ändern der Eindringtiefe.

Um gegebenenfalls beim Aufeinandersetzen zweier Hohlkörper 2 zum Erhöhen der Schwimmelemente eine Zentrierung und rutschsichere Positionierung zu erreichen, kann die Unterseite, wie in Fig. 2 strichpunktiert angedeutet, im Bereich der unteren Stirnflächen von Seiten- und Trennwänden bzw. Versteifungsrippen eine der Form der Oberseite 5 mit ihren Abrundungen 14 im Oberkantenbereich od. dgl. angepaßten Verlauf 15 nehmen.

Die Schwimmelemente 1 lassen sich mit anderen gleichen Elementen zu Plattformen 16 od. dgl. zusammensetzen, wobei jedes Schwimmelement 1 in den Seitenkantenbereichen als Laschen 17 ausgebildete Verbindungsteile aufweist. Diese Laschen 17 sind gegeneinander höhenversetzt und mit einem Auge 18 zur Aufnahme eines Verriegelungsbolzens 19 versehen. Die Augen 18 besitzen umfangseitige Einbuchtungen 20 zum Durchführen des mit entsprechenden Sperrnocken 21 ausgestatteten Verriegelungsbolzens 19 und jeweils die unterste Lasche 17a weist zusätzlich an der Unterseite zwischen den Einbuchtungen 20 Rastausnehmungen 22 auf, in die die Sperrnocken 21 des Verriegelungsbolzens 19 bei einer Verdrehung einrasten, so daß der gesetzte Verriegelungsbolzen 19 gegen ein unerwünschtes Herausziehen gesichert ist.

Die Schwimmelemente 1 können, wie insbesondere aus Fig. 3 und 4 ersichtlich, nach dem Baukastenprinzip in verschiedensten Grundrißformen zusammengesetzt werden, wobei jeweils vier aneinanderstoßende Schwimmelemente mittels eines gemeinsamen Verriegelungsbolzens 19, der durch die übereinandergreifenden Laschen der benachbarten Schwimmelemente hindurchsteckbar und verriegelbar ist, verbunden und zusammengehalten werden, so daß Plattformen 16 od. dgl. in gewünschter Gestalt und Größe entstehen.

Um an den freien Seitenwänden 4 der zur Plattform 16 zusammengesetzten Schwimmelemente 1 ebenfalls einen ordnungsgemäßen Zusammenhalt der Schwimmelemente zu erreichen, kann auf die Laschen 17 an diesen Seiten ein Fender 23 aufgesteckt und festgeschraubt werden, der, wie aus Fig.5 hervorgeht, aus einem geschlitzten Kunststoffrohr 24 mit zu Befestigungsflanschen 25 abgewinkelten Schlitzrändern besteht. Unter Zwischenlage nicht weiter dargestellter Beilagscheiben, die in ihrer Dicke der Dicke der Laschen 17 entsprechen, wird der Fender 23 über die Befestigungsflansche 25, die im Abstand benachbarter Laschen 17 Befestigungslöcher 26 aufweisen, an den Laschen 17 festgeschraubt, wobei die Beilagscheiben jeweils die zu einem ordnungsgemäßen Knoten von vier übereinanderliegenden Laschen fehlenden zwei Laschen ersetzen. Das Kunststoffrohr 24 ist im Mantelbereich dünnwandinger als im Flanschbereich, so daß trotz einer ausreichenden Steifigkeit für die Befestigung eine erwünschte Elastizität des Rohrteiles entsteht und die Aufgabe eines Fenders voll erfüllt werden kann. Der Fender 23 ist darüber hinaus auf Grund seiner Rohrform als Versorgungskanal verwendbar, durch den Wasserleitungen, Stromleitungen u. dgl. einfach und geschützt verlegt werden können.

Es versteht sich von selbst, daß die Oberfläche der Schwimmelemente 1 mit einer rutschsicheren Profilierung versehen sein kann und sich die Elemente auch mit anderen üblichen Zusatzeinrichtungen u. dgl. bestücken und ausrüsten lassen.

## Patentansprüche

1. Schwimmelement (1) aus einem im wesentlichen prismatischen Kunststoff-Hohlköprer (2), der an den Seitenwänden (4), vorzugsweise in den Seitenkantenbereichen Verbindungsteile (17) zum Zusammensetzen mit anderen gleichen Schwimmelementen (1) aufweist, dadurch gekennzeichent, daß der Kunststoff-Hohlkörper (2) in an sich bekannter Weise eine offene Unterseite (3) besitzt und in den Seiten- Wänden (4) wenigstens ein mit Abstand von der Unterseite (3) angeordnetes Luftloch (9) vorgesehen ist.

2. Schwimmelement nach Anspruch 1, dadurch gekennzeichnet, daß der Hohlkörper (2) durch zumindest eine Trennwand (7) in nach unten offene Kammern (8) unterteilt und jede Kammer (8) mit einem Luftloch (9) versehen ist.

3. Schwimmelement nach Anspruch 1 oder 2, dadurch gekennzeichnet, daß wenigstens eine Wand (4, 7) eine Höhenmeßskala (10) zum nachträglichen Setzen der Luftlöcher aufweist.

4. Schwimmelement (1) aus einem im wesentlichen prismatischen Kunststoff-Hohlkörper (2), der an den Seitenwänden (4), vorzugsweise in den Seitenkantenbereichen Verbindungsteile (17) zum Zusammensetzen mit anderen gleichen Schwimmelementen (1) aufweist, dadurch gekennzeichnet, daß der Kunststoff-Hohlkörper (2) in an sich bekannter Weise eine offene Unterseite (3) besitzt und vorzugsweise durch zumindest eine Trennwand (7) in nach unten offene Kammern (8) unterteilt ist, daß jede Kammer (8) einen der Höhe nach verlaufenden an der Deckwand (5) des Hohlkörpers (2) angesetzten Luftkanal (11) aufnimmt, welcher durch ein Luftloch (9) in der Deckwand (5) luftzugängliche Luftkanal (11) aus einer durch Stegwände (12) in einem Eckbereich vertikaler Wandinnenkanten abgegrenzten Eckkammer besteht und mit Abstand oberhalb der Unterseite (3) eine Eintrittsöffnung (13) bildet.

5. Schwimmelement nach einem der Ansprüche 1 bis 4, mit abgerundeten Oberkantenbereichen od. dgl., dadurch gekennzeichnet, daß die unterseitigen Stirnflächen der Seiten- und Trennwände (4, 7) sowie der gegebenenfalls vorhandenen Versteifungsrippen (6) eine an die Abrundungen (14) der Oberseite (5) angepaßte Form (15) aufweisen.

6. Schwimmelement nach einem der Ansprüche 1 bis 5, mit gegeneinander höhenversetzten Laschen als Verbindungsteile, dadurch gekennzeichnet, daß ein Fender (23), der aus einem längsgeschlitzten, zu Befestigungsflanschen (25) auswärts abgewinkelte Schlitzränder bildenden Kunststoffrohr (24) besteht, an den nebeneinanderliegenden freien Seitenwänden (4) wenigstens zweier zusammengesetzter Schwimmelemente (1) horizontal auf die Laschen (17) aufsteckbar und unter Zwischenlage von in der Dicke an die Laschenstärke angepaßten Beilagscheiben festschraubbar ist.

7. Schwimmelement nach Anspruch 6, dadurch gekennzeichnet, daß das Kunststoffrohr (24) im Mantelbereich eine dünnere Wandstärke besitzt als im Flanschbereich.

## Claims

1. A float element (1) consisting of a substantially prismatic plastic hollow member (2) which has at the side walls (4), preferably in the side edge regions, connecting means (17) for connection to other identical float elements (1), characterised in that the plastic hollow member (2) has an open underside (3) in manner known per se and at least one air hole (9) disposed at a distance from the underside (3) is provided in the side walls (4).

2. A float element according to claim 1, characterised in that the hollow member (2) is divided by at least one partition (7) into chambers (8) open at the bottom and each chamber (8) has an air hole (9).

3. A float element according to claim 1 or 2, characterised in that at least one wall (4, 7) has a height measuring scale (10) for subsequent placing of the air holes.

4. A float element (1) consisting of a substantially prismatic plastic hollow member (2) which has at the side walls (4), preferably in the side edge regions, connecting means (17) for connection to other identical float elements (1), characterised in that the plastic hollow member (2) has an open underside (3) in manner known per se and is preferably divided by at least one partition (7) into chambers (8) open at the bottom, in that each chamber (8) has an air duct (11) extending over the height and attached to the top wall (5) of the hollow member (2), said air duct (11), to which the air is accessible through an air hole (9) in the top wall (5), consisting of a corner chamber defined by partition walls (12) in a corner zone of vertical inner wall edges and forming an entry opening (13) at a distance above the underside (3).

5. A float element according to any one of claims 1 to 4, with radiused top edge zones or the like, characterised in that the underside end faces of the side walls and partitions (4, 7) and the stiffening ribs (6) where provided have a shape (15) adapted to the radiusing (14) of the upper side (5).

6. A float element according to any one of claims 1 to 5, wherein the connecting means are lugs vertically offset from one another, characterised in that a fender (23) consisting of a longitudinally slit plastic tube (24), which forms slit edges bent out at an angle to form fixing flanges (25), can be fitted horizontally on to the lugs (17) at the adjacent free side walls (4) of at least two connected float elements (1) and can be screwed tight with the interposition of washers, the thickness of which is adapted to the lug thickness.

7. A float element according to claim 6, characterised in that the outer surface zone of the plastic tube (24) has a thinner wall thickness than the flange zone.

## Revendications

1. Elément de flottaison (1), composé d'un corps creux (2) en matière synthétique, sensiblement prismatique, présentant sur les parois latérales (4), de préférence dans les zones d'arêtes latérales, des parties de liaison (17) destinées à l'assemblage avec d'autres éléments de flottaison (1) identiques,
caractérisé en ce que le corps creux (2) en matière synthétique comporte, de manière connue en soi, une face inférieure (3) ouverte et, dans les parois latérales (4), au moins un trou d'aération (9), disposé à distance de la face inférieure (3).

2. Élément de flottaison selon la revendication 1,
caractérisé en ce que le corps creux (2) est subdivisé, au moyen d'au moins une paroi de séparation (7), en chambres (8) ouvertes en direction du dessous, chaque chambre (8) étant pourvue d'un trou d'aération (9).

3. Élément de flottaison selon la revendication 1 ou 2,
caractérisé en ce qu'au moins une paroi (4, 7) présente une échelle de mesure de niveau (10), en vue d'un positionnement ultérieur des trous d'aération.

4. Élément de flottaison (1), composé d'un corps creux (2) en matière synthétique, sensiblement prismatique, présentant sur les parois latérales (4), de préférence dans les zones d'arêtes latérales, des parties de liaison (17) destinées à l'assemblage avec d'autres éléments de flottaison (1) identiques,
caractérisé en ce que le corps creux (2) en matière synthétique comporte, de manière connue en soi, une face inférieure (3) ouverte et est subdivisé, de préférence au moyen d'au moins une paroi de séparation (7), en chambres (8) ouvertes en direction du dessous, chaque chambre (8) recevant un canal d'air (11), s'étendant dans la direction de la hauteur et placé sur la paroi de plafond (5) du corps creux (2), ledit canal d'air (11), accessible à l'air au moyen d'un trou d'aération (9) ménagé dans la paroi de plafond (5), en étant composé d'une chambre d'angle, délimitée au moyen de parois d'âme (12), situées dans une zone d'angle, avec des arêtes intérieures de paroi verticales, et constituant une ouverture d'entrée (13), située à distance et à un niveau supérieur à celui de la face inférieure (3).

5. Élément de flottaison selon l'une des revendications 1 à 4, avec des zones d'arêtes supérieures ou analogues arrondies,
caractérisé en ce que les faces frontales inférieures des parois latérales et de séparation (4, 7), ainsi que les nervures de rigidification (6) existant le cas échéant présentent une forme (15) adaptée aux arrondis (14) de la face supérieure (5).

6. Élément de flottaison selon l'une des revendications 1 à 5, avec des pattes, mutuellement décalées en hauteur, faisant office de parties de liaison,
caractérisé en ce qu'un boudin d'accostage (23), composé d'un tube en matière synthétique (24), fendu longitudinalement, constituant des bords de fente coudés vers l'extérieur pour former des rebords de fixation (25), est susceptible d'être enfiché horizontalement sur les pattes (17), situées sur les parois latérales (4) libres, situées les unes à côté des autres, d'au moins deux éléments de flottaison (1) assemblés, et est susceptible d'être bloqué par vissage, avec interposition de rondelles de garniture, dont l'épaisseur est adaptée à celle des pattes.

7. Élément de flottaison selon la revendication 6,
caractérisé en ce que le tube en matière synthétique (24) a dans la zone d'enveloppe une épaisseur de paroi moindre que dans la zone de rebord.
